# EUROPÄISCHE PATENTSCHRIFT

(11) **EP 4 540 163 B1**
(45) Veröffentlichungstag und Bekanntmachung des Hinweises auf die Patenterteilung: **17.12.2025**
(21) Anmeldenummer: 23730479.5
(22) Anmeldetag: 02.06.2023
(51) Int. Cl.: B66B 11/00, B66B 19/00, B66B 13/30

(54) **SCHACHTMODUL ZUR BILDUNG EINES AUS AUFEINANDERGESETZTEN SCHACHTMODULEN ZUSAMMENGESETZTEN AUFZUGSCHACHTS FÜR EINE AUFZUGANLAGE**
SHAFT MODULE FOR FORMING AN ELEVATOR SHAFT ASSEMBLED FROM STACKED SHAFT MODULES FOR AN ELEVATOR INSTALLATION
MODULE DE CAGE DESTINÉ À LA FORMATION D'UNE CAGE D'ASCENSEUR COMPOSÉE DE MODULES DE CAGE SUPERPOSÉS LES UNS SUR LES AUTRES POUR UNE INSTALLATION D'ASCENSEUR

(30) Priorität: 14.06.2022 EP 22178837
(43) Veröffentlichungstag der Anmeldung: 23.04.2025
(73) Patentinhaber: INVENTIO AG, 6052 Hergiswil (CH)
(72) Erfinder: BITZI, Raphael, 6005 Luzern (CH)
(74) Vertreter: Inventio AG
(86) Internationale Anmeldenummer: PCT/EP2023/064774
(87) Internationale Veröffentlichungsnummer: WO 2023/241941

(56) Entgegenhaltungen:
- EP-A1- 3 747 820
- EP-B1- 1 069 066
- CN-A- 111 532 954
- JP-A- H03 124 691
- JP-B2- 5 730 246

## Beschreibung

Die Erfindung betrifft ein Schachtmodul zur Bildung eines aus aufeinandergesetzten Schachtmodulen zusammengesetzten Aufzugschachts für eine Aufzuganlage gemäss dem Oberbegriff des Anspruchs 1.

Die Erstellung eines Aufzugschachts einer Aufzuganlage, beispielsweise beim Bau eines Gebäudes und die anschliessende Installation der Aufzuganlage ist aufwändig und damit mit nicht unerheblichen Kosten verbunden. Üblicherweise wird zuerst der Aufzugschacht erstellt und anschliessend die Aufzuganlage mit ihren Komponenten wie Kabine, Gegengewicht, Antriebsmaschine und Führungsschienen im Aufzugschacht installiert. Es wurde bereits vorgeschlagen, den Aufzugschacht aus mehreren vorgefertigten Modulen zu erstellen, in denen notwendige Komponenten, wie beispielsweise Schachttüren, bereits vormontiert sind. Die Vorfertigung und Vormontage erfolgt dabei insbesondere in einer Fabrik. Bei diesem Vorgehen wird weniger Zeit auf der Baustelle benötigt. Ausserdem hat es positive Auswirkungen auf die Qualität der Installation und die Arbeitssicherheit des Installationspersonals.

In der nicht vorveröffentlichten internationalen Anmeldung der Anmelderin WO 2022/233804 A1 wird ein Schachtmodul und ein Verfahren zum Aufsetzen eines Schachtmoduls auf ein darunterliegendes Schachtmodul zur Bildung eines Aufzugschachts einer Aufzuganlage beschrieben. In einem Transportzustand des Schachtmoduls ist eine Türschwelle der Schachttür mittels einer temporären Türhalterung am Schachtmodul fixiert. Nach dem Aufsetzen des Schachtmoduls auf ein darunterliegendes Schachtmodul wird das Schachtmodul aus seinem Transportzustand in einen Betriebszustand gebracht. Dabei wird die temporäre Türhalterung durch eine endgültige, am darunterliegenden Schachtmodul fixierte Türhalterung ersetzt.

Die EP 3747820 A1 beschreibt ein Schachtmodul mit den Merkmalen des Oberbegriffs des Anspruchs 1

Eine Aufgabe der Erfindung ist es insbesondere, ein Schachtmodul zur Bildung eines aus aufeinandergesetzten Schachtmodulen zusammengesetzten Aufzugschachts für eine Aufzuganlage vorzuschlagen, welches möglichst umfangreiche Vorarbeiten am Schachtmodul und damit eine einfache Installation der Aufzuganlage ermöglicht.

Erfindungsgemäss wird diese Aufgabe mit einem Schachtmodul mit den Merkmalen des Anspruchs 1 gelöst.

Das erfindungsgemässe Schachtmodul zur Bildung eines aus aufeinandergesetzten Schachtmodulen zusammengesetzten Aufzugschachts für eine Aufzuganlage verfügt über eine erste Seitenwand mit einer Türöffnung, eine an die erste Seitenwand in einem Winkel ungleich 180° anschliessende zweite Seitenwand und eine in der Türöffnung angeordnete Schachttür mit einer Türschwelle. Erfindungsgemäss ist die Türschwelle der Schachttür mittels einer finalen Türschwellen-Halterung an der zweiten Seitenwand fixiert. Das Fixieren der Türschwelle mittels der finalen Türschwellen-Halterung an der zweiten Seitenwand ermöglicht eine Fixierung der Türschwelle, die nach dem Aufsetzen des Schachtmoduls auf ein darunterliegendes Schachtmodul am Schachtmodul verbleiben kann und damit nicht erneuert oder geändert werden muss. Die Türschwelle kann damit bereits bei der Herstellung des Schachtmoduls, also insbesondere in einer Fabrik, endgültig und ohne dass Nacharbeiten notwendig wären, im Schachtmodul fixiert werden.

Die Fixierung der Türschwelle mit einer finalen Türschwellen-Halterung an der zweiten Seitenwand ist insbesondere bei Schachtmodulen vorteilhaft, bei denen die Türöffnung in der ersten Seitenwand nach unten offen ist, die erste Seitenwand also unterhalb der Türöffnung keinen horizontal verlaufenden Bereich aufweist. In diesem Fall kann die Türschwelle der Schachttür nicht wie sonst üblich an der ersten Seitenwand fixiert werden.

Das erfindungsgemässe Schachtmodul ist insbesondere dazu vorgesehen, bei der Bildung oder Erstellung eines Aufzugschachts auf ein darunterliegendes Schachtmodul aufgesetzt zu werden. Die hier verwendeten Orts- oder Richtungsangaben, wie beispielsweise "unten", "oben", "vertikal" oder "horizontal" beziehen sich immer auf die Ausrichtung des Schachtmoduls in seinem Betriebszustand, also wenn es einen Teil des Aufzugschachts nach dessen Montage bildet.

Das Schachtmodul wenigstens in Bezug auf die genannten Seitenwände kann beispielsweise hauptsächlich aus Beton, insbesondere Stahlbeton, Holz oder Metall, insbesondere Metallprofilen bestehen. Im Fall einer Ausführung aus Beton, kann das Schachtmodul eine so genannte verlorene Schalung aufweisen, also eine Schalung, die nach dem Aushärten des Betons nicht entfernt wird.

Das Schachtmodul kann als ein so genanntes Topmodul oder als ein so genanntes Grundmodul ausgeführt sein. Mit einem Topmodul wird ein Aufzugschacht nach oben abgeschlossen. Es enthält eine Topmodul-Decke, welche als Schachtdecke den Aufzugschacht nach oben abschliesst. In einem Topmodul kann eine Antriebsmaschine zum Verfahren einer Kabine im Betrieb der Aufzuganlage angeordnet sein. Unterhalb eines Topmoduls sind mehrere Grundmodule angeordnet, welche zusammen mit dem Topmodul den Aufzugschacht bilden. Die Schachtmodule sind so ausgeführt, dass sie beispielsweise mittels eines Krans auf ein darunterliegendes Schachtmodul aufgesetzt werden können.

Das Schachtmodul kann auch mehr als eine Seitenwand mit einer Türöffnung aufweisen. Es ist insbesondere möglich, dass zwei sich gegenüberliegenden Seitenwände je eine Türöffnung aufweisen.

Die zweite Seitenwand schliesst sich insbesondere in einem Winkel von 90° an die erste Seitenwand an. Das Schachtmodul und damit auch der dieses Schachtmodul umfassende Aufzugschacht weist insbesondere einen rechteckigen Querschnitt auf. Er kann aber auch einen anderen Querschnitt aufweisen. Der Querschnitt kann beispielsweise auch rund oder oval sein, womit der Übergang von der ersten Seitenwand auf die zweite Seitenwand weitgehend frei definiert werden kann.

Die Türschwelle verläuft horizontal, schliesst die Schachttür nach unten ab und verläuft damit zumindest nahezu über die gesamte Breite der Türöffnung der ersten Seitenwand. Sie ist insbesondere als eine flache, in einer Haupterstreckungsrichtung langgestreckte Schiene, insbesondere aus Metall ausgeführt. Die Türschwelle deckt im Betriebszustand der Aufzuganlage insbesondere eine in der genannten Haupterstreckungsrichtung verlaufende Fuge zwischen dem Aufzugschacht und einem an den Aufzugschacht angrenzenden Boden eines Stockwerks des den Aufzugschacht beinhaltenden Gebäudes ab.

Unter einer Fixierung der Türschwelle mittels einer finalen Türschwellen-Halterung soll hier verstanden werden, dass die vor dem Aufsetzen des Schachtmoduls vorgenommene Fixierung der Türschwelle nach einem Aufsetzen auf ein darunterliegendes Schachtmodul nicht gelöst bzw. entfernt wird oder werden muss. Es ist aber durchaus möglich, dass die Position der finalen Türschwellen-Halterung und damit auch der Türschwelle nach einem Aufsetzen auf ein darunterliegendes Schachtmodul leicht verändert wird. Damit kann die Türschwelle ausgerichtet bzw. justiert werden.

Es ist ebenfalls möglich, dass die Fixierung der Türschwelle nach dem Aufsetzen auf ein darunterliegendes Schachtmodul verstärkt wird. Beispielsweise kann die Türschwelle, ohne die vorhandene finale Türschwellen-Halterung zu lösen bzw. zu entfernen, mit weiteren Halterungen am darunterliegenden Schachtmodul fixiert werden.

Eine Eigenschaft der finalen Türschwellen-Halterung ist es, dass sie sowohl in einem Transportzustand des Schachtmoduls, also auch in einem Betriebszustand der Schachtmoduls, also im Betrieb der Aufzuganlage, eine tragende Funktion bei der Fixierung der Türschwelle an der zweiten Seitenwand und damit am Schachtmodul hat.

Unter einem Betrieb einer Aufzugsanlage soll hier verstanden werden, dass die Kabine der Aufzuganlage im Aufzugschacht verfahren wird und insbesondere Personen und / oder Güter in der Kabine transportiert werden.

Das Schachtmodul wird insbesondere in einer Fabrik in den Transportzustand gebracht. Es werden die Seitenwände und ggf. eine Schachtmodul-Decke erstellt und die Schachttür in der Türöffnung angeordnet, womit die Schachtöffnung verschlossen wird.

Zusätzlich können weitere Aufzugskomponenten, wie beispielsweise Führungsschienenstücke oder eine Antriebsmaschine der Aufzuganlage am Schachtmodul angeordnet werden. Anschliessend wird das Schachtmodul auf die Baustelle, auf der die Aufzuganlage und damit der Aufzugschacht errichtet werden soll, transportiert. Das Aufsetzen des Schachtmoduls auf ein darunterliegendes Schachtmodul erfolgt noch im Transportzustand des Schachtmoduls. Im Zuge der weiteren Installation wird dann das Schachtmodul vom Transport in seinen Betriebszustand gebracht. Dabei ist es möglich, dass ein Schachtmodul direkt nach dem Aufsetzen in den Betriebszustand gebracht wird oder dass zunächst alle den Aufzugschacht ausbildenden Schachtmodule aufeinandergesetzt werden und erst anschliessend die einzelnen Schachtmodule in ihren Betriebszustand gebracht werden.

In Ausgestaltung der Erfindung schliesst an die erste Seitenwand eine dritte, der zweiten Seitenwand gegenüberliegende Seitenwand an. Die Türschwelle der Schachttür ist dann mittels der finalen Türschwellen-Halterung auch an der dritten Seitenwand fixiert. Dies ermöglicht eine besonders einfache und kostengünstige Fixierung der Türschwelle.

Die Türschwellen-Halterung erstreckt sich damit zwischen der zweiten und der dritten Seitenwand. Die dritte Seitenwand schliesst sich insbesondere ebenfalls in einem Winkel von 90° an die erste Seitenwand an, so dass die dritte Seitenwand parallel zur zweiten Seitenwand verläuft.

Es ist auch möglich, dass die erste Seitenwand mehr als eine Türöffnung aufweist, in welchen jeweils eine Schachttür angeordnet ist. In diesem Fall können in dem mit den Schachtmodulen gebildeten Schacht mehrere Aufzugkabinen nebeneinander verfahren werden. In diesem Fall kann sich die Türschwellen-Halterung ebenfalls zwischen der zweiten und der dritten Seitenwand erstrecken und mehrere, nebeneinander angeordnete Türschwellen an der zweiten und dritten Seitenwand fixieren. Es ist aber auch möglich, dass zwischen den Türöffnungen der ersten Seitenwand Zwischenhalterungen, wie beispielsweise ein in vertikaler Richtung nach innen in den Aufzugschacht verlaufender Vorsprung oder horizontal verlaufende Träger, beispielsweise in Form von so genannten Trennbalken oder Divider Beams angeordnet sind und die einzelnen Türschwellen mittels Türschwellen-Halterungen an der zweiten Seitenwand und einer Zwischenhalterung, an der dritten Seitenwand und einer Zwischenhalterung oder an zwei Zwischenhalterungen fixiert sind.

In Ausgestaltung der Erfindung weist die finale Türschwellen-Halterung einen an der zweiten Seitenwand befestigten ersten Wandwinkel, einen an der dritten Seitenwand befestigten zweiten Wandwinkel und einen sich auf dem ersten Wandwinkel und dem zweiten Wandwinkel abstützenden Türschwellen-Träger auf. Dies ermöglicht eine einfache und dennoch stabile Fixierung der Türschwelle. Die Verwendung eines Türschwellenträgers ermöglicht vorteilhaft eine Verwendung einer Standard-Türschwelle, welche auch bei einem konventionell hergestellten, also nicht aus vorgefertigten Schachtmodulen bestehenden Aufzugschacht verwendet werden. Derartige Standard-Türschwellen sind in grosser Auswahl und zu günstigen Preisen auf dem Markt erhältlich.

Die beiden Wandwinkel sind insbesondere hauptsächlich L-förmig mit einem vertikal verlaufenden und einem horizontal verlaufenden Schenkel ausgeführt und insbesondere an die zweite bzw. dritte Seitenwand angeschraubt. Sie sind insbesondere gleich bzw. gleichartig ausgebildet und insbesondere aus Metall ausgeführt.

Der Türschwellen-Träger liegt insbesondere auf den beiden Wandwinkeln auf und stützt sich damit von oben auf den Wandwinkeln ab. Der Türschwellen-Träger ist insbesondere mit den Wandwinkeln verbunden, insbesondere verschraubt. Die Türschwelle liegt insbesondere auf dem Türschwellen-Träger auf und stützt sich damit von oben auf dem Türschwellen-Träger ab. Die Türschwelle ist insbesondere mit dem Türschwellen-Träger verbunden, beispielsweise verschraubt.

In Ausgestaltung der Erfindung sind der erste Wandwinkel und der zweite Wandwinkel so ausgeführt und an der zweiten Seitenwand beziehungsweise der dritten Seitenwand befestigt, dass ihre Position an der zweiten Seitenwand beziehungsweise an der dritten Seitenwand zusammen mit dem Türschwellen-Träger verändert werden kann. Der erste Wandwinkel weist dazu eine erste Justieranordnung und der zweite Wandwinkel eine zweite Justieranordnung auf. Dies ermöglicht vorteilhafterweise eine Einstellung bzw. Justierung der Türschwellen-Halterung und damit der Türschwelle nach dem Aufsetzen des Schachtmoduls auf ein darunterliegendes Schachtmodul, ohne dass die Türschwellen-Halterung gelöst bzw. entfernt werden muss.

Die Wandwinkel weisen insbesondere jeweils ein Langloch als Justieranordnung auf, durch das eine Schraube oder Bolzen zum Fixieren an der zweiten bzw. dritten Seitenwand durchragt. Das Langloch ermöglicht damit nach einem Lockern der Schraube oder einer auf dem Bolzen aufgeschraubten Mutter das Verändern der Position des Wandwinkels gegenüber der Schraube oder dem Bolzen und damit gegenüber der zweiten bzw. dritten Seitenwand.

Es ist insbesondere möglich, dass die Position der Wandwinkel an der zweiten bzw. dritten Seitenwand in vertikaler Richtung verändert werden kann. Das genannte Langloch in einem Wandwinkel verläuft damit insbesondere vertikal.

In Ausgestaltung der Erfindung sind der erste Wandwinkel, der zweite Wandwinkel und der Türschwellen-Träger so ausgeführt, dass die Position des Türschwellen-Trägers gegenüber dem an der zweiten Seitenwand befestigten ersten Wandwinkel und gegenüber dem an der dritten Seitenwand befestigten zweiten Wandwinkel verändert werden kann. Dazu weisen der erste Wandwinkel, der zweite Wandwinkel und/oder der Türschwellen-Träger geeignete Justieranordnungen auf. Dies ermöglicht vorteilhafterweise eine weitere Einstellung bzw. Justierung der Türschwellen-Halterung und damit der Türschwelle nach dem Aufsetzen des Schachtmoduls auf ein darunterliegendes Schachtmodul ohne dass die Türschwellen-Halterung gelöst bzw. entfernt werden muss.

Die Änderung der Position des Türschwellen-Trägers gegenüber den an den Seitenwänden befestigten Wandwinkeln kann insbesondere entlang einer Haupterstreckungsrichtung des Türschwellen-Trägers oder quer zur genannten Haupterstreckungsrichtung des Türschwellen-Trägers erfolgen. Die Haupterstreckungsrichtung des Türschwellen-Trägers verläuft zwischen dem ersten und dem zweiten Wandwinkel, also parallel zur ersten Seitenwand zwischen der zweiten und der dritten Seitenwand.

Der Türschwellen-Träger weist dazu beispielsweise als Justieranordnung eine so genannte erste T-Nut auf, welche nach unten in Richtung des horizontal verlaufenden Schenkels des ersten Wandwinkels offen ist und quer zur Haupterstreckungsrichtung oder in Haupterstreckungsrichtung des Türschwellen-Trägers verläuft. In der ersten T-Nut kann ein Kopf einer Schraube oder eine so genannte Gleitmutter angeordnet sein, deren Position in der ersten T-Nut in der Verlaufsrichtung der ersten T-Nut verändert werden kann. Der erste Wandwinkel weist in seinem horizontal verlaufenden Schenkel in diesem Fall insbesondere ein Durchgangsloch oder mehrere Durchgangslöcher auf, welche auf die erste T-Nut des Türschwellen-Trägers ausgerichtet sind. Damit kann die oben genannte Schraube oder eine in die Gleitmutter einschraubbare Schraube durch ein Durchgangsloch hindurchragen und ggf. zusammen mit einer Mutter den Türschwellen-Träger gegen den ersten Wandwinkel verklemmen. Dasselbe gilt für die Verbindung des Türschwellen-Trägers mit dem zweiten Wandwinkel.

Zusätzlich oder alternativ kann das oben beschriebene Durchgangsloch des ersten Wandwinkels als Justieranordnung des ersten Wandwinkels einen Durchmesser aufweisen, der grösser ist als der Durchmesser der durch das Durchgangsloch hindurchragenden Schraube. Damit kann die Position des Türschwellen-Trägers auch quer zur der Verlaufsrichtung der ersten T-Nut verändert werden. Es ist alternativ oder zusätzlich möglich, dass sich der in der ersten T-Nut angeordnete Kopf der Schraube oder die Gleitmutter auch quer zur Verlaufsrichtung der ersten T-Nut gegenüber dem Türschwellen-Träger verschoben werden kann. Dasselbe gilt für die Verbindung des Türschwellen-Trägers mit dem zweiten Wandwinkel. Es sind aber auch andere technische Umsetzungen möglich.

In Ausgestaltung der Erfindung sind der Türschwellen-Träger und die Türschwelle so ausgeführt und miteinander verbunden, dass die Position der Türschwelle gegenüber dem Türschwellen-Träger verändert werden kann. Dazu weisen der Türschwellen-Träger und/oder die Türschwelle geeignete Justieranordnungen auf. Dies ermöglicht vorteilhafterweise eine weitere Einstellung bzw. Justierung der Türschwellen-Halterung und damit der Türschwelle nach dem Aufsetzen des Schachtmoduls auf ein darunterliegendes Schachtmodul ohne dass die Türschwellen-Halterung gelöst bzw. entfernt werden muss.

Die Änderung der Position der Türschwelle gegenüber dem Türschwellen-Träger kann insbesondere entlang der Haupterstreckungsrichtung des Türschwellen-Trägers oder quer zur genannten Haupterstreckungsrichtung des Türschwellen-Trägers erfolgen.

Die Türschwelle weist dazu beispielsweise eine zweite T-Nut als Justieranordnung auf, welche in Richtung Türschwellen-Träger offen ist und in Haupterstreckungsrichtung oder quer zur Haupterstreckungsrichtung des Türschwellen-Trägers verläuft. In der zweiten T-Nut kann ein Kopf einer Schraube oder eine so genannte Gleitmutter angeordnet sein, deren Position in der zweiten T-Nut in der Verlaufsrichtung der zweiten T-Nut verändert werden kann. Der Türschwellen-Träger weist in diesem Fall insbesondere ein Durchgangsloch oder mehrere Durchgangslöcher auf, welche auf die zweite T-Nut der Türschwelle ausgerichtet sind. Damit kann die oben genannte Schraube oder eine in die Gleitmutter einschraubbare Schraube durch ein Durchgangsloch hindurchragen und ggf. zusammen mit einer Mutter die Türschwelle gegen den Türschwellen-Halter verklemmen. Es sind aber auch andere technische Umsetzungen möglich.

Zusätzlich oder alternativ kann das oben beschriebene Durchgangsloch des Türschwellen-Trägers als Justieranordnung des Türschwellen-Trägers beispielsweise einen Durchmesser aufweisen, der grösser ist als der Durchmesser der durch das Durchgangsloch hindurchragenden Schraube. Damit kann die Position der Türschwelle gegenüber dem Türschwellen-Träger auch quer zur der Verlaufsrichtung der zweiten T-Nut verändert werden. Es ist alternativ oder zusätzlich möglich, dass sich der in der zweiten T-Nut angeordnete Kopf der Schraube oder die Gleitmutter auch quer zur Verlaufsrichtung der zweiten T-Nut gegenüber der Türschwelle verschoben werden kann. Es sind aber auch andere technische Umsetzungen möglich.

In Ausgestaltung der Erfindung ist die Schachttür des Schachtmoduls mittels eines oberen Türhalterungsmoduls am Schachtmodul fixiert. Die Schachttür ist damit über die Türschwelle und die finale Türschwellen-Halterung und zusätzlich mittels des oberen Türhalterungsmoduls am Schachtmodul fixiert. Dies ermöglicht eine besonders stabile Fixierung der Schachttür im Schachtmodul.

Das obere Türhalterungsmodul ermöglicht insbesondere, die Position der Schachttür in vertikaler Richtung in gewissen Grenzen zu verändern. Es weist dazu beispielsweise Langlöcher auf, die eine Einstellmöglichkeit in vertikaler Richtung bieten.

In Ausgestaltung der Erfindung weist die Schachttür zum Schliessen und Öffnen der Schachttür verschiebbare Türsegmente auf, welche in einem Transportzustand des Schachtmoduls mittels einer Transportsicherung gegen ein Verschieben gesichert sind. Damit werden Beschädigungen der Türsegmente durch unkontrollierte Bewegungen vermieden. Die Türsegmente sind insbesondere in ihrer geöffneten Stellung gesichert. Damit ist das Schachtmodul vorteilhafterweise in seinem Transportzustand zugänglich, was den beim Transport und beim Aufsetzen auf ein darunterliegendes Schachtmodul hilfreich ist. Zusätzlich werden die Türsegmente dadurch beim Transport des Schachtmoduls gegen Verzerrungen oder Deformationen geschützt.

Das Schachtmodul befindet sich beispielsweise im Transportzustand, bevor es auf ein darunterliegendes Schachtmodul aufgesetzt wurde.

Die Transportsicherung weist insbesondere einen Sicherungsbügel auf, welcher an der zweiten Seitenwand befestigt ist und die Türsegmente in ihrer geöffneten Stellung sichert. Damit ist die Transportsicherung besonders einfach und kostengünstig realisierbar. Die Transportsicherung kann beispielsweise aus einem oder zwei Z-förmigen Winkeln oder einem U-förmigen Bügel aus Holz- oder Metall, die so an der zweiten Seitenwand angeschraubt und die Türsegmente umgreifen, dass sie die Türsegmente in ihrer geöffneten Stellung halten. Die Schachttür kann dabei über Türsegmente verfügen, welche zum Öffnen der Schachttür in dieselbe Richtung verschoben werden. In diesem Fall werden die Türsegmente gegenüber der zweiten Seitenwand gesichert. Die Schachttür kann auch über Türsegmente verfügen, welche zum Öffnen der Schachttür in entgegengesetzte Richtungen verschoben werden. In diesem Fall wird ein Türsegment gegenüber der zweiten Seitenwand und ein anderes Türsegment gegenüber der dritten Seitenwand gesichert.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: eine Aufzuganlage mit einer Kabine in einem aus drei Schachtmodulen zusammengesetzten Aufzugschacht,
- Fig. 2: eine Momentaufnahme beim Aufsetzen eines Topmoduls auf einen noch nicht fertiggestellten Aufzugschacht einer Aufzuganlage,
- Fig. 3: ein Schachtmodul mit einer mittels einer finalen Türschwellen-Halterung am Schachtmodul fixierten Türschwelle einer Schachttür,
- Fig. 4: einen an eine Seitenwand des Schachmoduls angeschraubten Wandwinkel der finalen Türschwellen-Halterung in einer Draufsicht,
- Fig. 5: einen Ausschnitt eines Schnitts durch einen Wandwinkel, einen Türschwellen-Träger der finalen Türschwellen-Halterung und der Türschwelle in Richtung einer Haupterstreckungsrichtung des Türschwellen-Trägers und
- Fig. 6: einen Ausschnitt eines Schnitts durch die Türschwelle und den Türschwellen-Träger quer zur Haupterstreckungsrichtung des Türschwellen-Trägers.

Gemäss Fig. 1 verfügt eine Aufzuganlage 10 über einen Aufzugschacht 12 für ein dreistöckiges Gebäude, der im vorliegenden Ausführungsbeispiel aus einem ersten Grundmodul 14, einem zweiten Grundmodul 16 und einem Topmodul 18 zusammengesetzt ist. Je nach Anzahl Stockwerke kann der Aufzugschacht 12 weitere zweite Grundmodule 16 umfassen. Die genannten Schachtmodule 14, 16, 18 werden in einer Fabrik vorproduziert und mit Aufzugkomponenten versehen. Anschliessend werden sie auf die Baustelle gebracht und aufeinandergesetzt. Die Schachtmodule 14, 16, 18 weisen alle eine hauptsächlich quaderförmige Grundform auf. Sie sind insbesondere hauptsächlich aus Holz aufgebaut. Selbstverständlich sind auch andere Materialien wie beispielsweise Beton denkbar.

In Fig. 2 ist dargestellt, wie das Topmodul 18 mittels eines Krans 20 auf das zweite Grundmodul 16 von oben aufgesetzt wird. Das zweite Grundmodul 16 wurde davor auf dieselbe Weise auf das erste Grundmodul 14 aufgesetzt. Das Grundmodul 14 steht auf einem nicht weiter dargestellten Fundament des Aufzugschachts 12. Die Grundmodule 14, 16 bilden einen nach oben offenen, noch nicht fertiggestellten Aufzugschacht, der durch das Aufsetzen des Topmoduls 18 nach oben abgeschlossen wird.

Die Aufzuganlage 10 gemäss Fig. 1 weist ausserdem eine Kabine 22 auf, die entlang von nicht dargestellten Führungsschienen im Aufzugschacht 12 vertikal verfahren werden kann. Die Aufzuganlage 10 verfügt dazu über ein Tragmittel 24, dessen erstes Ende 26 im Topmodul 18 fixiert ist. Es verläuft dann unten um die Kabine 22 herum und wird über eine gegenüber dem ersten Ende 26 des Tragmittels 24 im Topmodul 18 angeordnete Antriebsmaschine 28 geführt. Von dort verläuft es durch eine Aufhängung eines Gegengewichts 30 bis zu seinem zweiten Ende 32, welches im Bereich der Antriebsmaschine 28 fixiert ist. Die Antriebsmaschine 28 kann das Tragmittel 24 und damit die Kabine 22 im Aufzugschacht 12 verfahren.

Gemäss Fig. 3 weist das zweite Grundmodul 16, also ein Schachtmodul zur Bildung eines Aufzugschachts 12 einer Aufzuganlage 10 eine erste Seitenwand 34 mit einer nach unten offenen Türöffnung 36 auf. Die erste Seitenwand 34 hat damit hauptsächlich die Form eines auf dem Kopf stehenden "U". In der Darstellung der Fig. 3 grenzt auf der linken Seite eine zweite Seitenwand 38 und auf der rechten Seite eine dritte Seitenwand 40 jeweils in einem Winkel von 90°, also ungleich 180° an die erste Seitenwand 34 an.

In der Türöffnung 36 ist eine Schachttür 42 angeordnet. Das erste Grundmodul 14 und das Topmodul 18 können wenigstens in Bezug auf die Schachttür gleichartig wie das nachfolgend im Detail beschriebene zweite Grundmodul 16 aufgebaut sein. Die Schachttür 42 ist unter anderem mittels eines oberen Türhalterungsmoduls 44 fixiert. Das obere Türhalterungsmodul 44 verfügt über drei Metallzungen 48 mittels welchen ein oberer, horizontal verlaufender Teil eines Türrahmens 50, ein so genannter Türkämpfer 52 an einen Querholm 54 der ersten Seitenwand 34 angeschraubt ist. Da die Metallzungen 48 in der Fig. 3 hinter dem Türkämpfer 52 und dem Querholm 54 angeordnet sind, sind sie gestrichelt dargestellt.

Die Schachttür 42 verfügt über eine horizontal verlaufende Türschwelle 64, welche die Schachttür 42 nach unten abschliesst. Sie verläuft über nahezu die gesamte Breite der Türöffnung 36 der ersten Seitenwand 34 und ist als eine flache, in einer Haupterstreckungsrichtung 65 der Türschwelle 64 langgestreckte Schiene, insbesondere aus Metall ausgeführt.

Die Türschwelle 64 ist mit einer finalen Türschwellen-Halterung 46 an der zweiten Seitenwand 38 und an der dritten Seitenwand 40 und damit am Schachtmodul 16 fixiert bzw. befestigt. Die Türschwellen-Halterung 46 verfügt über einen ersten, zwei senkrecht zueinander angeordnete Schenkel aufweisenden Wandwinkel 56. Ein vertikal verlaufender Schenkel (57 in Fig. 4 und 5) des ersten Wandwinkels 56 ist an die zweite Seitenwand 38 angeschraubt.

Ein gleich wie der erste Wandwinkel 56 ausgeführter zweite Wandwinkel 59 ist auf der selben Höhe wie der erste Wandwinkel 56 an die dritte Seitenwand 40 angeschraubt. Zwischen der zweiten Seitenwand 38 und der dritten Seitenwand 40 verläuft ein Türschwellen-Träger 62 der finalen Türschwellen-Halterung 46, welcher insbesondere hauptsächlich aus einem Metallprofil besteht. Der Türschwellen-Träger 62 erstreckt sich damit ebenfalls in der Haupterstreckungsrichtung 65 der Türschwelle 64. Der Türschwellen-Träger 62 liegt an seinen beiden Enden auf den horizontal verlaufenden Schenkeln (61 in Fig. 4 und 5) auf und stützt sich damit auf den beiden Wandwinkeln 56, 59 ab. Auf dem Türschwellen-Träger 62 liegt die Türschwelle 64 auf, welche im Betrieb der Aufzuganlage 10 unter anderem zur Führung von in Fig. 3 nicht sichtbaren, verschiebbaren Türsegmenten der Schachttür 42 dient.

Die genannten verschiebbaren Türsegmente sind in Fig. 3 und damit im Transportzustand des zweiten Grundmoduls 16 hinter einem feststehenden Türsegment 60 angeordnet und mittels einer Transportsicherung 66 in Form eines Z-förmigen Sicherungsbügels 68 gegen ein Verschieben gesichert. Der Sicherungsbügel 68 ist an seinem ersten Ende an die zweite Seitenwand 38 angeschraubt und verfügt an seinem zweiten Ende über ein Querstück 70, welche so an den Türsegmenten anliegt, dass sie nicht von der zweiten Seitenwand 38 weg verschoben werden können. Die verschiebbaren Türsegmente sind damit in ihrer geöffneten Stellung gesichert. Statt des einen Z-förmigen Sicherungsbügels kann auch auf jeder Seite der Türsegmente ein Z-förmiger Sicherungsbügel oder auch ein U-förmiger Sicherungsbügel verwendet werden.

Die Schachttür 42 und damit auch die Türschwelle 64 muss üblicherweise nach dem Aufsetzen des Grundmoduls 16 auf das Grundmodul 14 ausgerichtet bzw. justiert werden. Dazu bietet die finale Türschwellen-Halterung 46 unterschiedliche Möglichkeiten, die nicht zwingend alle realisiert sein müssen. Allen Möglichkeiten ist gemeinsam, dass für die Ausrichtung bzw. Justierung die Wandwinkel nicht von den Seitenwänden entfernt werden müssen, die finale Türschwellen-Halterung damit nicht gelöst bzw. entfernt werden muss. Es ist ausreichend, Verbindungen, beispielsweise Verschraubungen zwischen den Wandwinkeln und den Seitenwänden, den Wandwinkel und dem Türschwellen-Träger oder dem Türschwellen-Träger und der Türschwelle zu lockern und nach der Ausrichtung bzw. Justierung wieder anzuziehen.

Eine erste Möglichkeit zur Ausrichtung bzw. Justierung der Schachttür 42 und damit der Türschwelle 64 besteht darin, die Position der Wandwinkel 56, 59 an den Seitenwänden 38, 40 zu verändern. Als Beispiel verfügt gemäss Fig. 4 der senkrechte, an der zweiten Seitenwand 38 anliegende und angeschraubte Schenkel 57 des ersten Wandwinkels 56 über ein Langloch 63. Im in der Fig. 4 dargestellten Beispiel ist das Langloch 63 vertikal ausgerichtet. Es ist auch möglich, ein horizontal ausgerichtetes Langloch vorzusehen. Nach einem Lockern einer durch das Langloch 63 ragenden und in die zweite Seitenwand 38 eingeschraubten Schraube 67 kann die Position des ersten Wandwinkels 56 gegenüber der zweiten Seitenwand 38 im durch das Langloch 63 definierten Rahmen verändert werden. Dasselbe gilt für den zweiten Wandwinkel 59 analog.

Damit sind der erste Wandwinkel 56 und der zweite Wandwinkel 59 so ausgeführt und an der zweiten Seitenwand 38 beziehungsweise der dritten Seitenwand 40 befestigt, dass ihre Position an der zweiten Seitenwand 38 beziehungsweise an der dritten Seitenwand 40 zusammen mit dem Türschwellen-Träger 62 verändert werden kann. Durch das genannte Verändern der Position des ersten Wandwinkels 56 und oder des zweiten Wandwinkels 59 kann die Türschwelle 64 ausgerichtet bzw. justiert werden.

Eine zweite Möglichkeit zur Ausrichtung bzw. Justierung der Schachttür 42 und damit der Türschwelle 64 besteht darin, dass der erste Wandwinkel 56, der zweite Wandwinkel 59 und der Türschwellen-Träger 62 so ausgeführt und miteinander verbunden sind, dass die Position des Türschwellen-Trägers 62 gegenüber dem an der zweiten Seitenwand 38 befestigten ersten Wandwinkel 56 und gegenüber dem an der dritten Seitenwand 40 befestigten zweiten Wandwinkel 59 verändert werden kann. Als Beispiel weist gemäss Fig. 5 der Türschwellen-Träger 62 eine erste T-Nut 69 auf, welche nach unten in Richtung des horizontal verlaufenden Schenkels 61 des ersten Wandwinkels 56 offen ist und quer zur Haupterstreckungsrichtung 65 des Türschwellen-Trägers 62 verläuft. In der ersten T-Nut 69 ist ein Kopf einer Schraube 71 angeordnet, deren Position in der ersten T-Nut 69 in der Verlaufsrichtung der ersten T-Nut 69 und damit quer zur Haupterstreckungsrichtung 65 des Türschwellen-Trägers 62 verändert werden kann. Der erste Wandwinkel 56 weist in seinem horizontal verlaufenden Schenkel 61 ein Durchgangsloch 73 auf, welches auf die erste T-Nut 69 des Türschwellen-Trägers 62 ausgerichtet ist. Die oben genannte Schraube 71 ragt durch das Durchgangsloch 73 hindurch und verklemmt zusammen mit der auf die Schraube 71 aufgeschraubten Mutter 72 den Türschwellen-Träger 62 gegen den ersten Wandwinkel 56. Dasselbe gilt für die Verbindung des Türschwellen-Trägers 62 mit dem zweiten Wandwinkel 59. Auf dem Türschwellen-Träger 62 ist die Türschwelle 64 angeordnet.

Es ist auch möglich dass die erste T-Nut in Haupterstreckungsrichtung des Türschwellen-Trägers verläuft.

Das Durchgangsloch 73 des ersten Wandwinkels 56 weist einen Durchmesser auf, der grösser ist als der Durchmesser der durch das Durchgangsloch 73 hindurchragenden Schraube 71. Damit kann die Position des Türschwellen-Trägers 62 gegenüber dem Wandwinkel 56 auch quer zur der Verlaufsrichtung der ersten T-Nut 69 damit in der Haupterstreckungsrichtung 65 des Türschwellen-Trägers 62 verändert werden. Ausserdem ist die erste T-Nut 69 so breit, dass der in der ersten T-Nut 69 angeordnete Kopf der Schraube 71 auch quer zur Verlaufsrichtung der ersten T-Nut 69 gegenüber dem Türschwellen-Träger 62 verschoben werden kann. Dasselbe gilt für die Verbindung des Türschwellen-Trägers mit dem zweiten Wandwinkel.

Eine dritte Möglichkeit zur Ausrichtung bzw. Justierung der Schachttür 42 und damit der Türschwelle 64 besteht darin, dass der Türschwellen-Träger 62 und die Türschwelle 64 so ausgeführt und miteinander verbunden sind, dass die Position der Türschwelle 64 gegenüber dem Türschwellen-Träger 62 verändert werden kann. Als Beispiel weist gemäss Fig. 6 die Türschwelle 64 eine zweite T-Nut 75 auf, welche in Richtung Türschwellen-Träger 62 offen ist und in Haupterstreckungsrichtung 65 des Türschwellen-Trägers 62 verläuft. Die Haupterstreckungsrichtung 65 des Türschwellen-Trägers 62 verläuft in der Fig. 6 senkrecht zur Darstellungsebene. In der zweiten T-Nut 75 ist ein Kopf einer Schraube 77 angeordnet, dessen Position in der zweiten T-Nut 75 in der Verlaufsrichtung der zweiten T-Nut 75 und damit in Haupterstreckungsrichtung 65 des Türschwellen-Trägers 62 und der Türschwelle 64 verändert werden kann. Der Türschwellen-Träger 62 weist ein Durchgangsloch 79 auf, welche auf die zweite T-Nut 75 der Türschwelle 64 ausgerichtet sind. Damit kann die Schraube 77 durch das Durchgangsloch 79 hindurchragen und zusammen mit der auf die Schraube 77 aufgeschraubten Mutter 78 die Türschwelle 64 gegen den Türschwellen-Halter 62 verklemmen.

Es ist auch möglich dass die zweite T-Nut quer zur Haupterstreckungsrichtung des Türschwellen-Trägers verläuft.

Das Durchgangsloch 79 des Türschwellen-Trägers 62 weit einen Durchmesser auf, der grösser ist als der Durchmesser der durch das Durchgangsloch 79 hindurchragenden Schraube 77. Damit kann die Position der Türschwelle 64 gegenüber dem Türschwellen-Träger 62 auch quer zur der Verlaufsrichtung der zweiten T-Nut 75 verändert werden. Ausserdem ist die zweite T-Nut 75 so breit, dass sich der in der zweiten T-Nut 75 angeordnete Kopf der Schraube 77 auch quer zur Verlaufsrichtung der zweiten T-Nut 75 gegenüber der Türschwelle 64 verschoben werden kann.

Die Fixierung der Türschwelle 64 auf dem Türschwellen-Träger 62 wird mit mehreren, über die Breite der Schachttür 42 verteilte Verbindungen gemäss Fig. 6 hergestellt.

Zusätzlich kann die Schachttür 42 durch Änderungen ihrer Position zu den Metallzungen 48 des oberen Türhalterungsmoduls 44 und den Bügeln 73, 80 der endgültigen Türhalterung 74 justiert bzw. eingestellt werden.

Abschliessend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Schachtmodul zur Bildung eines aus aufeinandergesetzten Schachtmodulen zusammengesetzten Aufzugschachts (12) für eine Aufzuganlage (10) mit
- einer ersten Seitenwand (34) mit einer Türöffnung (36),
- einer an die erste Seitenwand (34) in einem Winkel ungleich 180° anschliessenden zweiten Seitenwand (38) und
- einer in der Türöffnung (36) angeordneten Schachttür (42) mit einer Türschwelle (64),
**dadurch gekennzeichnet, dass**
die Türschwelle (64) der Schachttür (42) mittels einer finalen Türschwellen-Halterung (46) an der zweiten Seitenwand (38) fixiert ist.

2. Schachtmodul nach Anspruch 1,
**dadurch gekennzeichnet, dass**
an die erste Seitenwand (34) eine dritte, der zweiten Seitenwand (38) gegenüberliegende Seitenwand (40) anschliesst und die Türschwelle (64) der Schachttür (42) mittels der finalen Türschwellen-Halterung (46) auch an der dritten Seitenwand (40) fixiert ist.

3. Schachtmodul nach Anspruch 2,
**dadurch gekennzeichnet, dass**
die finale Türschwellen-Halterung (46)
- einen an der zweiten Seitenwand (38) befestigten ersten Wandwinkel (56),
- einen an der dritten Seitenwand (40) befestigten zweiten Wandwinkel (59) und
- einen sich auf dem ersten Wandwinkel (56) und dem zweiten Wandwinkel (59) abstützenden Türschwellen-Träger (62)
aufweist.

4. Schachtmodul nach Anspruch 3,
**dadurch gekennzeichnet, dass**
der erste Wandwinkel (56) und der zweite Wandwinkel (59) so ausgeführt und an der zweiten Seitenwand (38) beziehungsweise der dritten Seitenwand (40) befestigt sind, dass ihre jeweilige Position an der zweiten Seitenwand (38) beziehungsweise an der dritten Seitenwand (40) zusammen mit dem Türschwellen-Träger (62) verändert werden kann.

5. Schachtmodul nach Anspruch 3 oder 4,
**dadurch gekennzeichnet, dass**
der erste Wandwinkel (56), der zweite Wandwinkel (59) und der Türschwellen-Träger (62) so ausgeführt und miteinander verbunden sind, dass die Position des Türschwellen-Trägers (62) gegenüber dem an der zweiten Seitenwand (38) befestigten ersten Wandwinkel (56) und gegenüber dem an der dritten Seitenwand (40) befestigten zweiten Wandwinkel (59) verändert werden kann.

6. Schachtmodul nach Anspruch 3, 4 oder 5,
**dadurch gekennzeichnet, dass**
der Türschwellen-Träger (62) und die Türschwelle (64) so ausgeführt und miteinander verbunden sind, dass die Position der Türschwelle (64) gegenüber dem Türschwellen-Träger (62) verändert werden kann.

7. Schachtmodul nach einem der Ansprüche 1 bis 6,
**dadurch gekennzeichnet, dass**
die Schachttür (42) mittels eines oberen Türhalterungsmoduls (44) am Schachtmodul (14) fixiert ist.

8. Schachtmodul nach einem der Ansprüche 1 bis 7,
**dadurch gekennzeichnet, dass**
die Schachttür (42) zum Schliessen und Öffnen der Schachttür (42) verschiebbare Türsegmente (78) aufweist, welche in einem Transportzustand des Schachtmoduls (16) mittels einer Transportsicherung (66) gegen ein Verschieben gesichert sind.

9. Schachtmodul nach Anspruch 8,
**dadurch gekennzeichnet, dass**
die Transportsicherung (66) einen Sicherungsbügel (68) aufweist, welcher an der zweiten Seitenwand (38) befestigt ist und die verschiebbaren Türsegmente (78) in ihrer geöffneten Stellung sichert.

## Claims

1. A hoistway module for forming a hoistway (12) composed of stacked hoistway modules for a lift installation (10), comprising
- a first side wall (34) having a door opening (36),
- a second side wall (38) adjoining the first side wall (34) at an angle other than 180°, and
- a hoistway door (42) arranged in the door opening (36) and having a door sill (64),
**characterized in that**
the door sill (64) of the hoistway door (42) is fixed to the second side wall (38) by means of a final door sill mount (46).

2. The hoistway module according to claim 1,
**characterized in that**
a third side wall (40) that is opposite the second side wall (38) adjoins the first side wall (34) and the door sill (64) of the hoistway door (42) is also fixed to the third side wall (40) by means of the final door sill mount (46).

3. The hoistway module according to claim 2,
**characterized in that**
the final door sill mount (46) has
- a first wall bracket (56) fastened to the second side wall (38),
- a second wall bracket (59) fastened to the third side wall (40), and
- a door sill support (62) supported on the first wall bracket (56) and the second wall bracket (59).

4. The hoistway module according to claim 3,
**characterized in that**
the first wall bracket (56) and the second wall bracket (59) are designed and fastened to the second side wall (38) and the third side wall (40), respectively, in such a way that their corresponding position on the second side wall (38) and the third side wall (40), respectively, can be changed together with the door sill support (62).

5. The hoistway module according to either claim 3 or claim 4,
**characterized in that**
the first wall bracket (56), the second wall bracket (59) and the door sill support (62) are designed and connected to one another in such a way that the position of the door sill support (62) relative to the first wall bracket (56) fastened to the second side wall (38) and relative to the second wall bracket (59) fastened to the third side wall (40) can be changed.

6. The hoistway module according to claim 3, claim 4 or claim 5,
**characterized in that**
the door sill support (62) and the door sill (64) are designed and connected to one another in such a way that the position of the door sill (64) relative to the door sill support (62) can be changed.

7. The hoistway module according to any of claims 1 to 6,
**characterized in that**
the hoistway door (42) is fixed to the hoistway module (14) by means of an upper door mount module (44).

8. The hoistway module according to any of claims 1 to 7,
**characterized in that**
the hoistway door (42) has movable door segments (78) for closing and opening the hoistway door (42), which segments are secured against movement when the hoistway module (16) is in a transport state by means of a transport lock (66).

9. The hoistway module according to claim 8,
**characterized in that**
the transport lock (66) has a safety catch (68) which is fastened to the second side wall (38) and secures the movable door segments (78) in their open position.

## Revendications

1. Module de cage d'ascenseur destiné à former une cage d'ascenseur (12) composée de modules de cage d'ascenseur empilés pour une installation d'ascenseur (10), comprenant
- une première paroi latérale (34) comportant une ouverture de porte (36),
- une deuxième paroi latérale (38) adjacente à la première paroi latérale (34) selon un angle autre que 180°, et
- une porte palière (42) disposée dans l'ouverture de porte (36) et comportant un seuil de porte (64),
**caractérisé en ce que**
le seuil de porte (64) de la porte palière (42) est fixé à la deuxième paroi latérale (38) au moyen d'un support de seuil de porte final (46).

2. Le module de cage d'ascenseur selon la revendication 1,
**caractérisé en ce que**
une troisième paroi latérale (40) opposée à la deuxième paroi latérale (38) est adjacente à la première paroi latérale (34) et le seuil de porte (64) de la porte palière (42) est également fixé à la troisième paroi latérale (40) au moyen du support de seuil de porte final (46).

3. Le module de cage d'ascenseur selon la revendication 2,
**caractérisé en ce que**
le support de seuil de porte final (46) comporte
- un premier support mural (56) fixé à la deuxième paroi latérale (38),
- un deuxième support mural (59) fixé à la troisième paroi latérale (40), et
- un support de seuil de porte (62) soutenu par le premier support de paroi (56) et le deuxième support de paroi (59).

4. Le module de cage d'ascenseur selon la revendication 3,
**caractérisé en ce que**
le premier support mural (56) et le deuxième support mural (59) sont conçus et fixés respectivement à la deuxième paroi latérale (38) et à la troisième paroi latérale (40) de telle manière que leur position correspondante sur la deuxième paroi latérale (38) et la troisième paroi latérale (40), respectivement, puisse être modifiée conjointement avec le support de seuil de porte (62).

5. Le module de cage d'ascenseur selon la revendication 3 ou la revendication 4,
**caractérisé en ce que**
le premier support de paroi (56), le deuxième support mural (59) et le support de seuil de porte (62) sont conçus et reliés les uns aux autres de telle manière que la position du support de seuil de porte (62) par rapport au premier support mural (56) fixé à la deuxième paroi latérale (38) et par rapport au deuxième support mural (59) fixé à la troisième paroi latérale (40) peut être modifiée.

6. Le module de cage d'ascenseur selon la revendication 3, la revendication 4 ou la revendication 5,
**caractérisé en ce que**
le support de seuil de porte (62) et le seuil de porte (64) sont conçus et reliés entre eux de telle manière que la position du seuil de porte (64) par rapport au support de seuil de porte (62) peut être modifiée.

7. Le module de cage d'ascenseur selon l'une quelconque des revendications 1 à 6,
**caractérisé en ce que**
la porte de la cage d'ascenseur (42) est fixée au module de cage d'ascenseur (14) au moyen d'un module de fixation de porte supérieur (44).

8. Le module de cage d'ascenseur selon l'une quelconque des revendications 1 à 7,
**caractérisé en ce que**
la porte de cage d'ascenseur (42) comporte des segments de porte mobiles (78) pour fermer et ouvrir la porte de cage d'ascenseur (42), lesquels segments sont bloqués contre tout mouvement lorsque le module de cage d'ascenseur (16) est en état de transport au moyen d'une serrure de transport (66).

9. Le module de cage d'ascenseur selon la revendication 8,
**caractérisé en ce que**
la serrure de transport (66) comporte un loquet de sécurité (68) qui est fixé à la deuxième paroi latérale (38) et qui bloque les segments de porte mobiles (78) dans leur position ouverte.
